# FASCICULE DE BREVET EUROPEEN

(11) **EP 4 276 547 B1**
(45) Date de publication et mention de la délivrance du brevet: **07.01.2026**
(21) Numéro de dépôt: 22172493.3
(22) Date de dépôt: 10.05.2022
(51) Int. Cl.: G04D 3/00

(54) **PROCÉDÉ DE RÉALISATION D'UN OUTIL DE FRAPPE POUR LA FABRICATION D'UN COMPOSANT D'HABILLAGE DE BIJOUTERIE, DE JOAILLERIE OU D'HORLOGERIE**
VERFAHREN ZUR HERSTELLUNG EINES SCHLAGWERKZEUGS FÜR DIE HERSTELLUNG EINES ZIERTEILS FÜR SCHMUCK, JUWELIERWAREN ODER UHREN
METHOD FOR PRODUCING A STRIKING TOOL FOR MANUFACTURING A TRIM COMPONENT FOR A PIECE OF COSTUME JEWELLERY, JEWELLERY OR A TIMEPIECE

(30) Priorité: 09.05.2022 CH 5452022
(43) Date de publication de la demande: 15.11.2023
(73) Titulaire: Omega SA, 2502 Bienne (CH)
(72) Inventeur: SAURET, Pierre, 2208 Les Hauts-Geneveys (CH); POLY, Giovanni, 25130 Villers- Le-Lac (FR); BARBOS, Corina, 2300 La Chaux-de-Fonds (CH); KISSLING, Gregory, 2520 La Neuveville (CH); JEANRENAUD, Frédéric, 2300 La Chaux-de-Fonds (CH)
(74) Mandataire: ICB SA

(56) Documents cités:
- EP-B1- 3 266 738
- CH-A2- 699 783
- CH-A2- 710 583
- CN-U- 209 189 590
- US-A1- 2020 101 788

## Description

### Domaine technique de l'invention

L'invention relève du domaine de l'outillage pour la réalisation de composants d'habillage, et concerne notamment un procédé de réalisation d'un outil de frappe pour la fabrication d'un composant d'habillage de bijouterie, de joaillerie ou d'horlogerie.

### Arrière-plan technologique

Dans les domaines de la bijouterie, de la joaillerie ou de l'horlogerie, pour des raisons esthétiques, il peut être recherché de réaliser un décor complexe sur un composant d'habillage dont l'aspect peut varier, par exemple suivant son orientation par rapport à un utilisateur.

Dans le domaine de l'horlogerie en particulier, il est connu de structurer un composant d'habillage, par exemple le cadran, de sorte que son aspect évolue suivant l'angle d'incidence des rayons lumineux. En particulier, le guillochage du cadran permet d'obtenir des décors en relief très variés et complexes présentant un niveau de réflexion très important, et donc un aspect esthétique très recherché. Toutefois, le guillochage réalisé à la main est difficilement répétable, relativement long et onéreux à réaliser.

Par ailleurs, afin d'augmenter l'attrait de l'aspect esthétique des montres, il est également connu de mettre en mouvement des pièces visibles sur le cadran ou sur le fond du boitier. Par exemple, des montres peuvent comporter des complications faisant apparaitre des animations, tels que des phases de lune, des tourbillons, des automates, des afficheurs à rouleau d'une indication temporelle, etc. Cependant, l'ensemble de ces solutions présente comme inconvénient de nécessiter un apport d'énergie pour être entraîné en mouvement. Le document de l'art antérieur EP 3 266 738 B1 divulgue des exemples de procédés de fabrication d'un outil de frappe obtenu en recouvrant d'une couche métallique une couche de base surmontée d'un motif de base. 1

La présente invention propose donc de répondre au besoin de fournir un décor sur un composant d'habillage présentant un attrait esthétique important tout en étant simple, rapide et peu onéreux à fabriquer.

### Résumé de l'invention

À cet effet, la présente invention concerne un procédé de réalisation d'un outil de frappe pour la fabrication d'un composant d'habillage de bijouterie, de joaillerie ou d'horlogerie, comprenant les étapes suivantes :
- usinage d'une surface d'un substrat afin d'obtenir une surface de référence présentant une forme tridimensionnelle correspondant à un décor prédéfini dont au moins une portion de la surface de référence présente un état de surface poli miroir,
- génération d'une pièce sur la surface de référence du substrat, dont une surface d'interface avec le substrat repose en tout point contre ladite surface de référence afin d'en épouser intimement la forme pour que la surface d'interface de la pièce présente une forme tridimensionnelle correspondant à l'inverse du décor prédéfini, et de sorte que tout point de la surface d'interface présente un état de surface identique à celui de la surface de référence avec lequel il est en vis-à-vis,
- séparation de la pièce et du substrat, et installation de ladite pièce dans un porte-outil de sorte à constituer un outil de frappe pour étamper un décor sur une ébauche d'un composant d'habillage par frappe de la surface d'interface.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de mise en œuvre, l'étape de génération d'une pièce est réalisée par dépôt de matière.

Dans des modes particuliers de mise en œuvre, l'étape de génération d'une pièce est réalisée par croissance galvanique de nickel.

Dans des modes particuliers de mise en œuvre, l'étape de génération d'une pièce est réalisée par pressage à chaud d'un métal amorphe. Plus précisément, par exemple, le métal amorphe peut être un alliage présentant une bonne aptitude au formage à chaud, tels que les métaux désignés usuellement par Vit106a ou LM1b.

Dans des modes particuliers de mise en œuvre, l'étape d'usinage est réalisée de sorte que la portion de surface de référence présentant un état de surface poli miroir est constituée au moins par une pluralité de stries formant des segments et présentant un état de surface poli miroir.

Dans des modes particuliers de mise en œuvre, l'étape d'usinage comporte les opérations successives de :
- dépose d'une couche de résine photosensible sur une surface du substrat,
- exposition pendant une durée prédéterminée d'au moins une partie de ladite surface du substrat à une source lumineuse afin de définir une ou des parties à usiner de ladite surface,
- dissolution de la couche de résine photosensible sur la ou les parties à usiner de ladite surface,
- usinage électrochimique de la ou des parties à usiner de ladite surface, ladite opération étant achevée par un polissage électrochimique de la ou des parties à usiner de ladite surface,
- élimination de la couche de résine photosensible résiduelle.

Dans des modes particuliers de mise en œuvre, l'étape d'usinage est réalisée par usinage mécanique.

Dans des modes particuliers de mise en œuvre, l'étape d'usinage est réalisée par guillochage.

Dans des modes particuliers de mise en œuvre, la pièce est chassée dans le porte-outil.

Dans des modes particuliers de mise en œuvre, le substrat est réalisé en acier, cuivre, en alliage de cuivre, en aluminium ou en alliages de platine, d'argent ou d'or.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- Les figures 1 à 4 représentent schématiquement en vue de section des étapes successives d'un exemple de mise en œuvre d'un procédé de réalisation d'un outil de frappe pour la fabrication d'un composant d'habillage de bijouterie, de joaillerie ou d'horlogerie selon l'invention ;
- La figure 5 illustre schématiquement le composant réalisé avec un outil de frappe obtenu par la mise en œuvre du procédé illustré par les figures 1 à 4 ;
- Les figures 6 à 8 représentent schématiquement des opérations successives d'une étape d'usinage d'une surface d'un substrat selon un exemple de mise en œuvre du procédé illustré par les figures 1 à 4.

On note que les figures ne sont pas dessinées à l'échelle pour des raisons de clarté.

### Description détaillée de l'invention

La figure 1 représente schématiquement une première étape d'un procédé de réalisation d'un outil de frappe 10 destiné à être utilisé pour la fabrication d'un composant d'habillage 20 dans le domaine de la bijouterie, de la joaillerie ou de l'horlogerie. Un tel composant est visible schématiquement sur la figure 5 en vue de section.

La première étape du procédé selon l'invention est une étape d'usinage d'une surface d'un substrat 30, afin d'obtenir une surface dite « surface de référence » 31, de sorte à obtenir une forme tridimensionnelle par exemple globalement concave correspondant à un décor prédéfini. Dans le présent texte, le terme « usinage » désigne toute action d'enlèvement de matière d'une pièce brute. En outre, le terme « forme » est compris comme définissant la forme générale du décor, et peut comporter un ou plusieurs reliefs en bosse et/ou en creux.

Lors de cette étape d'usinage, au moins une portion de la surface usinée du substrat est polie de sorte que la surface de référence 31 présente, sur toute ou partie de sa surface, un état de surface poli miroir. L'objectif de cette étape est d'obtenir un décor identique à celui qui est destiné à être formé par frappe sur le composant d'habillage 20, comme le montre les figures 1 et 5.

Le substrat 30 est avantageusement réalisé en acier, en cuivre ou en alliage de cuivre, en aluminium ou en alliages de métaux précieux, tel qu'en alliage de platine, d'argent ou d'or.

Le procédé selon l'invention comporte par la suite une étape de génération d'une pièce 11 sur la surface de référence 31 du substrat 30. Cette étape est réalisée de sorte qu'une surface d'interface 12 de la pièce 11 avec le substrat 30 repose en tout point contre la surface de référence 31 afin d'en épouser intimement la forme, tel qu'illustré sur la figure 2. Ainsi, avantageusement, à l'issue de cette étape, tout point de la surface d'interface 12, autrement dit toute partie de la surface d'interface 12, présente un état de surface identique à celui de la surface de référence 31 avec lequel il est en vis-à-vis.

Ensuite, une étape de séparation de la pièce 11 et du substrat 30 est réalisée. La surface d'interface 12 de la pièce 11 ainsi obtenue présente une forme tridimensionnelle, par exemple globalement convexe, correspondant à l'inverse du décor prédéfini réalisé sur le substrat 30. La surface d'interface 12 de la pièce 11 présente donc au moins une portion dont l'état de surface est poli miroir.

La pièce 11 est ensuite installée dans un porte-outil 13 de sorte à constituer un outil de frappe 10 pour étamper un décor sur une ébauche 40 d'un composant d'habillage 20, comme schématiquement représenté sur la figure 3. En d'autres termes, la pièce 11 et le porte-outil 13 forment une matrice supérieure destinée à produire un décor sur l'ébauche 40. La pièce 11 est préférentiellement chassée dans une cavité du porte-outil 13, mais elle peut également être fixée au porte-outil 13 par tout autre moyen approprié, tel qu'avec une couche de colle ou des moyens de maintien en position mécaniques.

Grâce aux caractéristiques du procédé selon la présente invention, il est possible de fabriquer un outil de frappe 10 adapté à produire un composant d'habillage 20, d'une part, ayant un aspect particulièrement attrayant dans la mesure où l'outil de frappe 10 peut reproduire sur ledit composant d'habillage 20 un décor très riche et complexe, dont l'état de surface peut être très varié, et d'autre part, de façon aisément répétable et peu onéreuse, dont la qualité de production est constante et avec des cadences de production industrielles.

Notamment, l'outil de frappe 10 obtenu grâce au procédé selon l'invention permet de pouvoir répliquer de manière industrielle, sur des composants d'habillage, des décors dont le niveau de qualité et de complexité est très élevé, typiques d'un travail de décoration manuel, par exemple d'opérations de guillochage. Plus généralement, l'outil de frappe 10 permet de reproduire, de façon identique, facilement et rapidement sur un composant d'habillage, un décor complexe réalisé sur le substrat 30.

L'étape d'usinage d'une surface du substrat 30 afin d'obtenir la surface de référence 31, peut ainsi être avantageusement réalisée par guillochage, comme décrit précédemment, par usinage mécanique, par électroérosion ou par toute autre technique d'enlèvement de matière, la présente invention ayant l'avantage de permettre l'utilisation de techniques d'usinage couteuses et longues à mettre en œuvre dans la mesure où seul le substrat 30 est usiné et non chaque composant d'habillage à produire.

Par exemple, tel que représenté sur les figures 6 à 8, l'étape d'usinage peut être mis en œuvre par usinage électrochimique. Dans cet exemple de mise en œuvre, l'étape d'usinage comporte alors les opérations successives de :
- dépose d'une couche de résine photosensible 32 sur une surface du substrat 30 tel que le montre la figure 6, une telle résine étant connue en tant que telle par l'homme du métier ; la dépose peut être effectuée par pulvérisation, par enduction centrifuge, etc.
- exposition pendant une durée prédéterminée d'au moins une partie de ladite surface du substrat 30 à une source lumineuse, par exemple à travers un masque optique ou par exposition sélective directe, aussi connu par l'homme du métier sous l'acronyme « DLW » pour « Direct Laser Writing », afin de définir une ou des parties à usiner de ladite surface ;
- dissolution de la couche de résine photosensible 32 sur la ou les parties à usiner de ladite surface dans une solution adaptée, cette étape étant connue en tant que telle par l'homme du métier ; cette étape est représentée sur la figure 7,
- usinage électrochimique de la ou des parties à usiner de ladite surface, ladite opération étant achevée par un polissage électrochimique de la ou des parties à usiner de ladite surface, tel que visible sur la figure 8 ; cette étape est réalisée en plongeant la pièce 30 dans un bain électrolytique et y appliquant une tension et un courant ;
- élimination de la couche de résine photosensible 32 résiduelle par exposition à un plasma ou à un solvant afin d'obtenir le substrat 30 tel que représenté sur la figure 1.

Préférentiellement, afin d'augmenter l'attrait de l'aspect esthétique du composant d'habillage 20, l'étape d'usinage est réalisée de sorte que la ou les portions de la surface de référence 31 présentant un état de surface poli miroir soient constituées au moins par une pluralité de stries formant des segments s'étendant selon des directions rectilignes ou courbes, parallèles entre elles ou non.

Grâce à ces caractéristiques, le composant d'habillage 20 fabriqué à partir de l'outil de frappe 10 peut refléter la lumière incidente de façons différentes selon l'orientation du composant d'habillage 20, ce qui est susceptible de provoquer une évolution de l'aspect du décor qu'il comporte selon l'orientation de l'angle de vue de l'utilisateur.

Préférentiellement, l'étape de génération d'une pièce 11 est réalisée par dépôt de matière, et plus particulièrement par croissance galvanique de nickel. Cette méthode de dépôt de matière présente l'avantage de permettre une très grande fidélité de reproduction de forme de la surface de référence 31 par la forme de la surface d'interface 12 de la pièce 11 formée par le dépôt de matière, en plus de permettre une séparation aisée de ladite pièce 11 avec le substrat 30. Un autre avantage de cette méthode de dépôt de matière réside dans le fait que le nickel ainsi déposé est adapté à constituer le matériau d'un outil de frappe 10.

Alternativement, l'étape de génération d'une pièce 11 peut être réalisée par pressage à chaud d'un métal amorphe sur la surface de référence 31 du substrat 11. Cette méthode présente l'avantage d'être rapide et permet également une très grande fidélité de reproduction de la forme de la surface de référence 31 par la forme de la surface d'interface 12 de la pièce 11. Le métal amorphe est adapté à constituer le matériau de l'outil de frappe.

Selon un exemple de procédé qui n'est pas couvert par le libellé des revendications, il est divulgué un procédé de fabrication d'un composant d'habillage 20 de bijouterie, de joaillerie ou d'horlogerie mis en œuvre avec l'outil de frappe 10 précédemment décrit. Un tel composant d'habillage 20, visible sur la figure 5, est par exemple réalisé à partir d'une ébauche 40 en cuivre ou en alliage de cuivre, en aluminium, en acier, en alliage de platine, d'or ou d'argent ou en alliage métallique amorphe. Ces matériaux sont particulièrement adaptés à être déformés par étampage et à reproduire avec une grande fidélité la forme de la surface d'interface 12 de l'outil de frappe 10.

Le procédé de fabrication du composant d'habillage 20 comporte une étape préliminaire de polissage miroir d'une surface d'habillage 41 de l'ébauche 40 du composant d'habillage 20. La surface d'habillage 41 est, dans le présent texte, une surface du composant d'habillage 20 destinée à être visible pour un utilisateur.

L'étape de polissage miroir est suivie d'une étape d'étampage de la surface d'habillage 41 de ladite ébauche 40 par frappe avec la surface d'interface 12 de l'outil de frappe 10 afin de former sur ladite surface d'habillage 41 un décor tridimensionnel correspondant à la forme complémentaire, c'est-à-dire à la forme inverse, de celle du décor que présente l'outil de frappe 10. Cette étape d'étampage est réalisée par une frappe dont la force est par exemple comprise entre 50 kN et 700 kN, et plus particulièrement entre 250 kN et 300 kN.

L'ébauche 40 de composant d'habillage 20 est maintenue en position par une matrice inférieure (non représentée sur les figures), de façon connue par l'homme du métier, afin de pouvoir absorber les efforts appliqués par l'outil de frappe 10 et de pouvoir se déformer convenablement au niveau de sa surface d'habillage 41, lors de l'étape d'étampage.

Avantageusement, l'étape d'étampage permet une reproduction de la forme de la surface d'interface 12 de l'outil de frappe 10, mais aussi de ses différents états de surface, à l'échelle micrométrique ou submicrométrique. A l'issue de l'étape d'étampage, l'état de surface de la surface d'habillage 41 correspond donc à celui de la surface d'interface 12.

L'invention peut, en particulier, avantageusement être appliquée au domaine de l'horlogerie et concerner un procédé de réalisation d'un outil de frappe 10 pour la fabrication d'un cadran, et un procédé de fabrication d'un cadran avec un tel outil de frappe 10.

De manière plus générale, il est à noter que les modes de mise en œuvre et de réalisation considérés ci-dessus ont été décrits à titre d'exemples non limitatifs, et que d'autres variantes sont par conséquent envisageables.

## Revendications

1. Procédé de réalisation d'un outil de frappe (10) pour la fabrication d'un composant d'habillage (20) de bijouterie, de joaillerie ou d'horlogerie **caractérisé en ce qu'**il comprend les étapes suivantes :
- usinage d'une surface d'un substrat (30) afin d'obtenir une surface de référence (31) présentant une forme tridimensionnelle correspondant à un décor prédéfini dont au moins une portion de la surface de référence (31) présente un état de surface poli miroir,
- génération d'une pièce (11) sur la surface de référence (31) du substrat (30), dont une surface d'interface (12) avec le substrat (30) repose en tout point contre la surface de référence (31) afin d'en épouser intimement la forme pour que la surface d'interface (12) présente une forme tridimensionnelle correspondant à l'inverse du décor prédéfini, et de sorte que tout point de la surface d'interface (12) présente un état de surface identique à celui de la surface de référence (31) avec lequel il est en vis-à-vis,
- séparation de la pièce (11) et du substrat (30), et installation de ladite pièce (11) dans un porte-outil (13) de sorte à constituer un outil de frappe (10) pour étamper un décor sur une ébauche (40) d'un composant d'habillage (20) par frappe de la surface d'interface (12).

2. Procédé selon la revendication 1, dans lequel l'étape de génération d'une pièce (11) est réalisée par dépôt de matière.

3. Procédé selon la revendication 2, dans lequel l'étape de génération d'une pièce (11) est réalisée par croissance galvanique de nickel.

4. Procédé selon la revendication 1, dans lequel l'étape de génération d'une pièce (11) est réalisée par pressage à chaud d'un métal amorphe.

5. Procédé selon l'une des revendications 1 à 4, dans lequel l'étape d'usinage comporte les opérations successives de :
- dépose d'une couche de résine photosensible (32) sur une surface du substrat (30),
- exposition pendant une durée prédéterminée d'au moins une partie de ladite surface du substrat (30) à une source lumineuse afin de définir une ou des parties à usiner de ladite surface,
- dissolution de la couche de résine photosensible (32) sur la ou les parties à usiner de ladite surface,
- usinage électrochimique de la ou des parties à usiner de ladite surface, ladite opération étant achevée par un polissage électrochimique de la ou des parties à usiner de ladite surface,
- élimination de la couche de résine photosensible (32) résiduelle.

6. Procédé selon l'une des revendications 1 à 5, dans lequel l'étape d'usinage est réalisée par usinage mécanique.

7. Procédé selon l'une des revendications 1 à 6, dans lequel l'étape d'usinage est réalisée par guillochage.

8. Procédé selon l'une des revendications 1 à 7, dans lequel la pièce (11) est chassée dans le porte-outil (13).

9. Procédé selon l'une des revendications 1 à 8, dans lequel le substrat (30) est réalisé en acier, cuivre ou ses alliages, en aluminium ou alliages de platine, d'argent ou d'or.

10. Procédé selon l'une des revendications 1 à 9, dans lequel l'étape d'usinage est réalisée de sorte que la portion de surface de référence (31) présentant un état de surface poli miroir est constituée au moins par une pluralité de stries formant des segments présentant un état de surface poli miroir.

## Patentansprüche

1. Verfahren für ein Herstellen eines Stanzwerkzeugs (10) für eine Fertigung eines Außenteils (20) für die Verwendung in Schmuck, edlem Schmuck oder Uhren, **dadurch gekennzeichnet, dass** es die folgenden Schritte umfasst:
- Bearbeiten einer Oberfläche eines Substrats (30), für ein Herstellen einer Referenzplatte (31) mit einer dreidimensionalen, einer vordefinierten Verzierung entsprechenden Form, wobei wenigstens ein Abschnitt der Referenzplatte (31) einen hochglanzpolierten Oberflächenzustand aufweist,
- Abwalzfräsen eines Werkstücks (11) auf der Referenzplatte (31) des Substrats (30), die eine Grenzfläche (12) mit dem Substrat (30) aufweist, das an allen Punkten an der Referenzplatte (31) anliegt, um sich eng an deren Form anzupassen, sodass die Grenzfläche (12) eine dreidimensionale Form aufweist, die der Umkehrung der vordefinierten Verzierung entspricht, und sodass jeder Punkt auf der Grenzfläche (12) einen Oberflächenzustand aufweist, der mit dem der Referenzplatte (31) identisch ist, deren Gegenstück er ist.
- Trennen des Werkstücks (11) von dem Substrat (30) und Einsetzen des Werkstücks (11) in einen Werkzeughalter (13), sodass es ein Prägewerkzeug (10) für ein Prägen einer Verzierung auf ein Rohwerk (40) eines Bauteils (20) eines äußeren Teils durch Prägen der Grenzfläche (12) bildet.

2. Verfahren nach Anspruch 1, wobei der Abwalzfrässchritt des Werkstücks (11) durch Materialabscheidung durchgeführt wird.

3. Verfahren nach Anspruch 2, wobei der Abwalzfrässchritt des Werkstücks (11) durch galvanisches Nickelwachstum durchgeführt wird.

4. Verfahren nach Anspruch 1, wobei der Abwalzfrässchritt des Werkstücks (11) durch Heißpressen eines amorphen Metalls durchgeführt wird.

5. Verfahren nach einem der Ansprüche 1 bis 4, wobei der Bearbeitungsschritt die folgenden aufeinanderfolgenden Vorgänge umfasst:
- Aufbringen einer Schicht aus lichtempfindlichem Harz (32) auf eine Oberfläche des Substrats (30),
- Exponieren mindestens eines Teils der Substratoberfläche (30) gegenüber einer Lichtquelle für einen vorbestimmten Zeitraum, um einen oder mehrere Teile zu definieren, die von der Oberfläche zu bearbeiten sind,
- Auflösen der lichtempfindlichen Harzschicht (32) auf dem Teil oder den Teilen, die von der Oberfläche zu bearbeiten sind,
- elektrochemisches Bearbeiten des Teils oder der Teile, die von der Oberfläche zu bearbeiten sind, wobei dieser Vorgang durch elektrochemisches Polieren des Teils oder der Teile, die von der Oberfläche zu bearbeiten sind, abgeschlossen wird,
- Entfernen der Restschicht des lichtempfindlichen Harzes (32).

6. Verfahren nach einem der Ansprüche 1 bis 5, wobei der Bearbeitungsschritt durch mechanische Bearbeitung durchgeführt wird.

7. Verfahren nach einem der Ansprüche 1 bis 6, wobei der Bearbeitungsschritt durch Guillochierung durchgeführt wird.

8. Verfahren nach einem der Ansprüche 1 bis 7, wobei das Werkstück (11) in dem Werkzeughalter (13) angetrieben wird.

9. Verfahren nach einem der Ansprüche 1 bis 8, wobei das Substrat (30) aus Stahl, Kupfer oder dessen Legierungen, aus Aluminium oder aus Platin-, Silber- oder Goldlegierungen besteht.

10. Verfahren nach einem der Ansprüche 1 bis 9, wobei der Bearbeitungsschritt derart durchgeführt wird, dass der Referenzplattenabschnitt (31) mit einer hochglanzpolierten Oberfläche aus der Mehrzahl von Streifen besteht, die Segmente mit einer hochglanzpolierten Oberfläche bilden.

## Claims

1. A method for producing a stamping tool (10) for manufacturing an external part (20) for use in jewellery, fine jewellery or horology, **characterised in that** it comprises the following steps:
- machining a surface of a substrate (30) to produce a reference panel (31) with a three-dimensional shape corresponding to a predefined decoration, at least a portion of the reference panel (31) having a mirror-polished surface state,
- hobbing a workpiece (11) on the substrate's (30) reference panel (31), which has an interface surface (12) with the substrate (30) that rests in all points against the reference panel (31) in order to closely match its shape so that the interface surface (12) has a three-dimensional shape corresponding to the reverse of the predefined decoration, and such that any point on the interface surface (12) has a surface state identical to that of the reference panel (31) of which it is the opposite.
- separating the workpiece (11) from the substrate (30), and installing said workpiece (11) in a tool holder (13) such that it constitutes a stamping tool (10) for stamping a decoration onto an ebauche (40) of a component (20) of an external part by stamping the interface surface (12).

2. The method according to claim 1, in which the workpiece (11) hobbing step is carried out by material deposition.

3. The method according to claim 2, in which the workpiece (11) hobbing step is carried out by galvanic nickel growth.

4. The method according to claim 1, in which the workpiece (11) hobbing step is carried out by hot pressing an amorphous metal.

5. The method according to any of claims 1 to 4, in which the machining step comprises the successive operations of:
- depositing a layer of photosensitive resin (32) on a surface of the substrate (30),
- exposing at least part of said substrate surface (30) to a light source for a predetermined period of time in order to define one or more parts to be machined from said surface,
- dissolving the photosensitive resin layer (32) on the part or parts to be machined from said surface,
- electrochemical machining of the part or parts to be machined from said surface, said operation being finished by electrochemical polishing of the part or parts to be machined from said surface,
- removing the residual layer of photosensitive resin (32).

6. The method according to any of claims 1 to 5, in which the machining step is carried out by mechanical machining.

7. The method according to any of claims 1 to 6, in which the machining step is carried out by engine turning.

8. The method according to any of claims 1 to 7, in which the workpiece (11) is driven in the tool holder (13).

9. The method according to any of claims 1 to 8, in which the substrate (30) is made of steel, copper or its alloys, of aluminium, or of platinum, silver or gold alloys.

10. The method according to any of claims 1 to 9, in which the machining step is carried out such that the reference panel portion (31) that has a mirror-polished surface state is made up of at least a plurality of striations forming segments that have a mirror-polished surface state.
